# EUROPÄISCHE PATENTSCHRIFT

(11) **EP 0 325 726 B1**
(45) Veröffentlichungstag und Bekanntmachung des Hinweises auf die Patenterteilung: **15.04.1992**
(21) Anmeldenummer: 88119734.7
(22) Anmeldetag: 26.11.1988
(51) Int. Cl.: A47C 3/30, A47B 9/10

(54) **Blockierbare Hubvorrichtung zum stufenlosen Verstellen von Möbelteilen und Führungsbüchse für eine solche Hubvorrichtung**
Blockable lifting device for the stepless adjustment of furniture parts, and guiding bush for such a lifting device
Dispositif de levage blocable pour le réglage de parties de meubles et guidage pour un tel dispositif de levage

(30) Priorität: 28.01.1988 DE 8800976 U
(43) Veröffentlichungstag der Anmeldung: 02.08.1989
(73) Patentinhaber: SUSPA COMPART Aktiengesellschaft, D-90518 Altdorf (DE)
(72) Erfinder: Bauer, Hans-Peter, D-8503 Altdorf (DE); Bauer, Hans Jürgen, D-8503 Altdorf (DE)
(74) Vertreter: Rau, Manfred, Dr. Dipl.-Ing.

(56) Entgegenhaltungen:
- EP-A- 0 258 656
- DE-U- 7 235 759

## Beschreibung

Die Erfindung bezieht sich auf eine blockierbare Hubvorrichtung nach dem Oberbegriff des Anspruches 1 und auf eine Führungsbüchse für eine solche Hubvorrichtung.

Bei einer derartigen aus der DE-PS 19 31 012 (entsprechend US-PS 3 711 054 und JP-PS 892 209) bekannten Hubvorrichtung wird die insoweit zylindrische Außenfläche des Gehäuses der Gasfeder unmittelbar in einer mit dem Führungsrohr verbundenen Führungsbüchse geführt. Die Gasfeder ist also nicht nur tragendes und längenverstellbares, sondern auch führendes und drehbares Element einer Stuhl- oder Tischsäule. Da die Kolbenstange in der Bodenplatte des Führungsrohres nicht nur frei drehbar, sondern auch radial mit einem ausreichenden Spiel befestigt ist, kann sich die Gasfeder entsprechend etwaigen wechselnden Belastungsrichtungen der Sitzfläche bzw. Tischplatte ausrichten, so daß die Gefahr eines Verklemmens in der Führungsbüchse insgesamt klein ist. Bei einer auch unter den Gattungsbegriff des Anspruches 1 fallenden Hubvorrichtung ist das Gehäuse der Gasfeder von einem zusätzlichen Rohr umgeben, in dem das Gehäuse der Gasfeder axial unverschiebbar angeordnet ist. Hierbei wird dieses zusätzliche Rohr in der Führungsbüchse drehbar und längsverschieblich geführt (EP-PS 0 133 524 entsprechend JP-GM 60-54446).

Bei den bekannten Ausführungen sind die Führungsbüchsen einstückig ausgebildet und bestehen aus einem abriebfesten hochwertigen Material. Sie werden in die Führungsrohre eingepreßt. Anschließend wird die als Gleitfläche dienende Führungsfläche der Büchse noch auf das genaue Maß gebracht, und zwar durch Ausdrehen oder Ausreiben. Dies ist notwendig, weil die Führungsbüchsen aufgrund ihrer Größe entsprechend große Toleranzmaße haben und weil sie beim Einpressen in das Führungsrohr unterschiedlich verformt werden. Diese Bearbeitung ist kostenaufwendig. Darüber hinaus ist die Forderung, daß die Führungsbüchse gute Gleiteigenschaften haben soll, abriebfest sein soll und sich trotzdem unter entsprechender hartelastischer Verformung in das Führungsrohr einpressen lassen soll, von der Materialseite her nur schwer miteinander realisierbar.

Aus dem DE-GM 72 35 759 ist es für eine Hubvorrichtung zum stufenlosen Verstellen von Stuhlsitzen bekannt, eine Gasfeder in zwei im Abstand voneinander befindlichen Führungsbüchsen zu führen, die jeweils wiederum mit Lager- bzw. Führungsflächen versehen sind. Die beiden Führungsbüchsen sind in ein Führungsrohr eingepreßt und durch ein Distanzrohr im Abstand voneinander gehalten. Ein besonderer Zweck ist hierzu in dem DE-GM 72 35 759 nicht angegeben.

Der Erfindung liegt daher die Aufgabe zugrunde, bei einer blockierbaren Hubvorrichtung der gattungsgemäßen Art die Führungsbüchse so auszugestalten, daß einerseits eine verklemmungsfreie abriebfeste gleitgünstige Führung der Gasfeder in der Führungsbüchse und andererseits eine vom Materialaufwand her günstige Herstellung der Führungsbüchse erreicht wird.

Diese Aufgabe wird durch die Merkmale im Kennzeichnungsteil des Anspruches 1 gelöst. Durch die erfindungsgemäßen Maßnahmen wird erreicht, daß die Gleitbuchsen aus einem Material gefertigt werden können, das hohe Abriebfestigkeit einerseits und gute Gleiteigenschaften gegenüber Metall andererseits aufweist. Dadurch daß die Gleitbuchsen im Abstand voneinander angeordnet sind, wird eine gute verkantungsfreie Führung der Gasfeder bzw. des sie umgebenden zusätzlichen Rohrs erreicht. Andererseits kann die Tragbüchse nur im Hinblick auf ihre Einpreßbarkeit in das Führungsrohr ausgestaltet werden, d.h. bei der Materialwahl können relativ preiswerte Kunststoffe verwendet werden, da Abriebfestigkeit und Gleiteigenschaften keine Rolle spielen. Dadurch daß zwischen den Gleitbuchsen einerseits und der Tragbüchse andererseits ein Tragrohr aus Metall angeordnet ist, wirken sich Verformungen der Tragbüchse beim Einpressen in das Führungsrohr nicht auf die Maße und die Form der Führungsflächen der Gleitbuchsen aus.

Die Unteransprüche geben zahlreiche vorteilhafte Ausgestaltungen der Führungsbüchse wieder.

Weitere Vorteile, Merkmale und Einzelheiten der Erfindung ergeben sich aus der nachfolgenden Beschreibung eines Ausführungsbeispiels anhand der Zeichnung. Es zeigt
- Fig. 1: eine Hubvorrichtung im Längsschnitt,
- Fig. 2: eine Führungsbüchse nach der Erfindung im Längsschnitt,
- Fig. 3: eine Gleitbuchse im Längsschnitt,
- Fig. 4: eine Halbbüchse der Führungsbüchse in einer Längsansicht und
- Fig. 5: einen Querschnitt durch die Halbbüchse gemäß der Schnittlinie V-V in Fig. 4.

Die in der Zeichnung dargestellte blockierbare Hubvorrichtung zum stufenlosen Verstellen von Sitzen oder Tischplatten weist ein unteres Führungsrohr 1 auf, das im wesentlichen zylindrisch ausgebildet ist, in seinem unteren Bereich aber einen sich nach unten konisch verjüngenden Abschnitt 2 aufweist, der zur Aufnahme in einer entsprechenden Nabe 3 eines Fußgestells 4 dient. Das Führungsrohr 1 ist in der Nähe seines unteren Endes mit einer Bodenplatte 5 versehen, die eine zur Mittel-Längsachse 6 der gesamten Hubvorrichtung und damit auch des Führungsrohres 1 konzentrische Öffnung 7 aufweist. Ebenfalls achsparallel mit der Längsachse 6 ist eine längenverstellbare, hydraulisch oder pneumatisch blockierbare Gasfeder B vorgesehen, deren zylindrisches Gehäuse 9 sich im oberen Bereich des Führungsrohres 1 und aus diesem nach oben hinausragend befindet, während ihre Kolbenstange 10 nach unten aus dem Gehäuse 9 herausragt und mit der Bodenplatte 5 lösbar verbunden ist. Hierzu ist das freie Ende der Kolbenstange 10 mit einem im Durchmesser reduzierten Zapfen 11 ausgebildet, auf dem ein Axial-Kugel-Lager 12 angeordnet ist, dessen oberer Laufring 13 sich gegen den am Übergang zwischen Zapfen 11 und Kolbenstange 10 ausgebildeten Ringbund 14 abstützt, während der untere Laufring 15 sich gegen die Bodenplatte 5 abstützt. Außerdem ist auf dem Zapfen ein Sicherungsring 16 angebracht, der das Axial-Kugel-Lager 12 in der dargestellten Stellung hält, auch wenn der untere Laufring 15 sich nicht gegen die Bodenplatte 5 abstützt.

Der Zapfen 11 durchsetzt die Öffnung 7 mit einem ausreichenden radialen Spiel von einigen Zehntel Millimetern bis zu einem Millimeter, so daß die Kolbenstange 10 gegenüber dem Führungsrohr 1 nicht radial verspannt wird. Von außen, also unten, ist auf den Zapfen 11 eine Beilagscheibe 17 aufgeschoben, deren Durchmesser größer ist als der Durchmesser der Öffnung 7. Hiergegen ist wiederum ein Sicherungselement 18 eingeschoben, so daß die Kolbenstange 10 der Gasfeder 8 axial fest aber lösbar mit dem Führungsrohr 1 verbunden ist. Auf der Kolbenstange 10 befindet sich ein etwa ringzylindrischer Endlagen- oder Anschlag-Dämpfer 19 aus Gummi, der mit seiner Unterseite gegen den oberen Laufring 13 des Axial-Kugel-Lagers 12 anliegt.

Das durchgehend kreiszylindrische Gehäuse 9 der Gasfeder 8 ist in einem über seine wesentliche Länge ebenfalls kreiszylindrischen Rohr 20 mit Schiebesitz angeordnet, d.h. das radiale Spiel zwischen dem Gehäuse 9 und dem Rohr 20 beträgt einige Hundertstel Millimeter bis maximal 1 oder 2 Zehntel Millimeter. Das Spiel ist also gerade so, daß das Gehäuse 9 der Gasfeder 8 in das Rohr 20 eingeschoben bzw. aus diesem herausgezogen werden kann, wobei gleichzeitig aber das Gehäuse 9 in dem Rohr 20 radial geführt und gehalten ist. Dieses einen lösbaren Teil der Gasfeder 8 bildende Rohr 20 ist in seinem oberen, das Gehäuse 9 überragenden Bereich mit einem sich konisch verjüngenden Befestigungsabschnitt 21 versehen, der zur Herstellung einer festen einfach herzustellenden Steckverbindung mit einer entsprechend ausgebildeten Nabe 22 dient, die an der Unterseite eines Stuhles, Sessels, einer Tischplatte od.dgl. befestigt ist. Am Übergang zu dem Befestigungsabschnitt 21 ist im Rohr 20 eine entsprechend der Verjüngung des Rohres 20 ausgebildete Hülse 23 angeordnet, die also in Richtung auf den Befestigungsabschnitt 21 axial festliegt. Gegen diese Hülse 23 stützt sich das Gehäuse 9 der Gasfeder 8 axial fest ab.

Von der anderen Seite her, also vom unteren freien Ende des Rohres 20 her, ist das Gehäuse 9 in dem Rohr 20 axial mittels eines lösbaren Befestigungselementes 24 festgehalten. Hierbei kann es sich um eine sogenannte Kralle handeln, also einen mit federnden Vorsprüngen versehenen Ring, der sich in einer Richtung, also bis zur Anlage gegen das Gehäuse 9 relativ leicht in das Rohr 20 einschieben läßt, sich aber einer entgegengesetzten Bewegung dadurch widersetzt, daß er sich widerhakenartig in dem Rohr verklammert. Mit einem ausreichenden Kraftaufwand, beispielsweise mittels eines Schraubendrehers, ist er aber ohne weiteres nach unten herausnehmbar, wodurch in einfacher Weise die Verbindung zwischen dem Gehäuse 9 und dem Rohr 20 aufgehoben wird. Naturgemäß kommen auch viele andere Arten von Befestigungselementen einschließlich Schraubverbindungen in Betracht.

Dieses einen lösbaren Teil der Gasfeder 8 bildende Rohr ist in üblicher Weise axial verschiebbar in dem Führungsrohr 1 gelagert, wozu dieses in seinem oberen Bereich mit einer Führungsbüchse 25 versehen ist, die weiter unten noch genau beschrieben wird. Das Führungsrohr 1 und das Rohr 20 bestehen aus Stahl. Gleiches gilt für das Gehäuse 9 der Gasfeder 8, wogegen die Hülse 23 aus einem weicheren Material, beispielsweise Zinkdruckguß, besteht.

Längenverstellungen der Gasfeder 8 und damit Höhenverstellungen der gesamten Hubvorrichtung erfolgen durch Betätigung eines aus dem oberen, der Kolbenstange 10 abgewandten Ende herausragenden Betätigungsstößels 26 der Gasfeder 8, der zur Ermöglichung der entsprechenden Längenverstellungen in das Gehäuse 9 hineingedrückt wird. Hierzu ist in dem sich konisch nach oben verjüngenden Befestigungsabschnitt 21 ein nach oben aus letzterem herausragender Schiebekörper 27 angeordnet, der mit einer Anlagefläche 28 gegen den Betätigungsstößel 26 anliegt. Dieser Schiebekörper 27 ist weiterhin mit Haltefingern 29 versehen, die federnd hinter einen entsprechenden Ring 30 an der Hülse 23 greifen, wodurch der Schiebekörper 27 gegen ein unbeabsichtigtes Herausfallen oder Herausziehen aus dem Befestigungsabschnitt 21 unter gleichzeitiger weitgehend spielfreier Anlage der Anlagefläche 28 gegen den Betätigungsstößel 26 gesichert ist. Die Betätigung erfolgt mittels eines nicht dargestellten, in der Nabe 22 in üblicher Weise gelagerten schwenkbaren Betätigungshebels, der gegen die Außenfläche des Schiebekörpers 27 zur Anlage kommt, wie es beispielsweise aus dem DE-GM 70 19 918 (entsprechend US-PS 3 790 119) bekannt ist.

Die Gasfeder 8 muß nicht zwingend in einem zusätzlichen zylindrischen Rohr 20 angeordnet sein; sie kann auch unmittelbar mit ihrem Gehäuse in der Führungsbüchse 25 geführt sein und an der Unterseite eines Stuhlsitzes, einer Tischplatte od.dgl. befestigt sein. Dies ist beispielsweise aus der DE-PS 19 37 012 bekannt, die der US-PS 3 711 054 bzw. der JP-PS 892 209 entspricht, worauf verwiesen wird.

Die Führungsbüchse 25 ist mehrteilig aufgebaut. Sie besteht aus einem Tragrohr 31, in dieses eingesetzten Gleitbuchsen 32,33 und einer äußeren zweiteiligen Tragbüchse 34. Das Tragrohr 31 ist kreisringzylindrisch ausgebildet und weist insbesondere innen einen verhältnismäßig genauen, also nur mit geringen Toleranzen behafteten Innendurchmesser Di auf. Die beiden Gleitbuchsen 32,33 sind identisch ausgebildet. Sie weisen - vor dem Einsetzen in das Tragrohr 31 - einen Außendurchmesser da auf, der um einige wenige Hundertstel Millimeter, beispielsweise 0,02 bis 0,09 mm größer ist als der Innendurchmesser Di des Tragrohres 31. An einem Ende sind die kreisringzylinderförmigen Gleitbuchsen 32,33 mit einem nach außen vorragenden Ringbund 35 versehen. Die Gleitbuchsen 32,33 werden in der Weise in das Tragrohr 31 eingesetzt, daß von dessen beiden Enden jeweils eine Gleitbuchse 32 bzw. 33 eingepreßt wird, bis ihr Ringbund 35 gegen die entsprechende Stirnseite 36 des Tragrohres anliegt. Wie Fig. 2 erkennen läßt, erstrecken sich die beiden Gleitbuchsen 32,33 über ein Viertel bis ein Drittel der Länge des Tragrohres 31, so daß zwischen den beiden Gleitbuchsen 32,33 ein sich etwa über ein Drittel bis zwei Viertel der Länge des Tragrohres 31 erstreckender Freiraum 37 gebildet ist. Die als Führungsflächen 38 für das Gehäuse einer Gasfeder bzw. das Rohr 20 dienenden Innenflächen der Gleitbuchsen 32,33 haben also den geschilderten Abstand voneinander, so daß das Rohr 20 bzw. ein Gehäuse der Gasfeder nur durch diese voneinander distanzierten Führungsflächen 38 geführt wird. Der Innendurchmesser di der Gleitbuchsen 32,33 entspricht also mit dem üblichen Führungsspiel dem Außendurchmesser des Gehäuses einer Gasfeder bzw. dem Außendurchmesser des Rohres 20.

Die zweiteilig ausgebildete Tragbüchse 34 besteht aus zwei gleichartig ausgebildeten Halbbüchsen 39,40, die in ihrer Grundform jeweils aus einem Halbkreisringzylinderabschnitt 41 bestehen, von dem nach außen parallel zur Achse 6 verlaufende Rippen 42 abstehen. Die Halbbüchsen 39,40 weisen Längsflansche 43,44 auf, die beim Zusammenfügen der beiden Halbbüchsen 39,40 gegeneinanderliegen. Sie liegen dann in einer Ebene gegeneinander, die durch die Mittel-Längs-Achse 6 geführt ist. An diesen Längsflanschen 43,44 sind Zapfen 45 und zugeordnete Öffnungen 46 ausgebildet, so daß beim Zusammenfügen der beiden Halbbüchsen 39,40 die Zapfen 45 der einen Halbbüchse 39,40 in die Öffnung 46 der anderen Halbbüchse 40 bzw. 39 eingreifen.

An einem, dem unteren, Ende der Halbbüchsen 39,40 ist ein jeweils halbringförmiger, radial nach innen vorspringender Anschlag 47 ausgebildet, gegen den - wie aus Fig. 2 ersichtlich ist - in montiertem Zustand der Führungsbüchse 25 der Ringbund 35 der zugehörigen Gleitbuchse 32 anliegt, so daß das Tragrohr 31 mit den beiden Gleitbuchsen 32,33 axial in einer Richtung festgelegt ist. In der anderen Richtung ist das Tragrohr 31 mit den beiden Gleitbuchsen 32,33 in der Weise festgelegt, daß ein oberer jeweils halbringförmiger Anschlag 48 an den beiden Halbbüchsen 39,40 ausgebildet ist, der ebenfalls radial nach innen über den Halbkreisringzylinderabschnitt vorragt. Hiergegen liegt der Ringbund 35 der benachbarten Gleitbuchse 33 axial an. Wie aus Fig. 2 hervorgeht, ist dieser obere Anschlag 48 in axialer Richtung leicht federnd ausgebildet, so daß er einerseits Längentoleranzen des Tragrohrs 31 mit den beiden Gleitbuchsen 32,33 ausgleichen kann und andererseits doch das Tragrohr 31 mit den beiden Gleitbuchsen 32,33 axial spielfrei und damit auch wackelfrei hält. Hierzu ist dieser Anschlag 48 jeweils in Form einer Halbringscheibe bis in den radialen Außenbereich der Rippen 42 geführt und dort an einem Halb-Ringsteg 49 angebracht, der radial nach außen vorspringt und einen Außendurchmesser hat, der dem Innendurchmesser des Führungsrohres 1 entspricht. An der Verbindungsstelle zwischen diesem Halb-Ringsteg 49 und dem Anschlag 48 ist auch noch ein Ringbund 50 ausgebildet, der beim Einschieben der fertigmontierten Führungsbüchse 25 gegen die entsprechende Stirnseite 51 des Führungsrohres 1 zur Anlage kommt.

Das bereits mit den Gleitbuchsen 32,33 versehene Tragrohr 31 wird in eine der Halbbüchsen 39 bzw. 40 eingelegt. Anschließend wird die andere Halbbüchse 40 bzw. 39 dagegengesetzt, wobei die Zapfen 45 in die entsprechenden Öffnungen 46 eingreifen. Diese fertigmontierte Führungsbüchse 25 wird dann in das Führungsrohr 1 eingeschoben, bis der Ringbund 50 gegen die Stirnseite 51 anliegt. Die Rippen 42 werden hierbei elastisch geringfügig verformt, so daß die gesamte Führungsbüchse 25 fest im Führungsrohr 1 sitzt. Da das Tragrohr 31 praktisch unverformbar ist, da es aus Stahl oder Aluminium oder einem vergleichbaren Metall besteht, wirken sich die toleranzbedingten Verformungen der Tragbüchse 34 nicht auf den Innendurchmesser di der Gleitbuchsen 32,33 und damit nicht auf die genauen Maße der Führungsflächen 38 aus.

Darüber hinaus können die relativ werkstoffaufwendigen Halbbüchsen 39,40, die jeweils einstückig sind, aus einem preiswerten Kunststoff, beispielsweise PPN (Polypropylen) hergestellt werden, während die Gleitbuchsen 32,33 aus einem Kunststoff mit besonders guten Gleiteigenschaften gegenüber Metall, insbesondere Stahl, hergestellt werden. Aus Metall, und zwar insbesondere Stahl, besteht das Rohr 20 bzw. das Gehäuse einer unmittelbar geführten Gasfeder. Als solcher Kunststoff mit besonders guten Gleiteigenschaften gilt Polyacetal.

Der Außendurchmesser Da des Tragrohrs 31 ist so gewählt, daß es spielfrei in der Tragbüchse 34 gehalten ist.

## Patentansprüche

1. Blockierbare Hubvorrichtung zum stufenlosen Verstellen von Stuhlsitzen, Tischplatten oder ähnlichen Möbelteilen, mit einem mit einem Fußgestell (4) verbindbaren Führungsrohr (1) und mit einer längenverstellbaren, blockierbaren Gasfeder (8), deren Kolbenstange (10) mit einer Bodenplatte (5) des Führungsrohres (1) axial fest aber lösbar verbunden ist, deren Gehäuse (9) in dem der Kolbenstange (10) entgegengesetzten Bereich mit dem Stuhlsitz oder der Tischplatte axial fest, wenn auch grundsätzlich lösbar verbindbar ist, deren gegebenenfalls von einem zusätzlichen Rohr (20) umgebenes Gehäuse (9) im Führungsrohr (1) mittels einer in letzterem gehaltenen Führungsbüchse (25) seitlich fest und axial verschiebbar geführt ist, und die einen Betätigungsstößel (26) zum Längenverstellen der Gasfeder (8) aufweist, dadurch gekennzeichnet, daß die Führungsbüchse (25) ein zentrales Tragrohr (31) aufweist, in dem im Abstand voneinander Gleitbuchsen (32,33) angeordnet sind, und das von einer Tragbüchse (34) umgeben ist, die im Führungsrohr (1) gehalten ist.

2. Hubvorrichtung nach Anspruch 1, dadurch gekennzeichnet, daß die Tragbüchse (34) aus zwei identischen, jeweils einstückigen Halbbüchsen (39,40) besteht.

3. Hubvorrichtung nach Anspruch 2, dadurch gekennzeichnet, daß die Halbbüchsen (39,40) im Bereich ihrer axialen Enden radial nach innen vorspringende Anschläge (47,48) aufweisen, gegen die das Tragrohr (31) mit den Gleitbuchsen (32,33) axial spielfrei anliegt.

4. Hubvorrichtung nach Anspruch 3, dadurch gekennzeichnet, daß mindestens ein Anschlag (48) axial elastisch nachgiebig ausgebildet ist.

5. Hubvorrichtung nach Anspruch 2, dadurch gekennzeichnet, daß die Halbbüchsen (39,40) mit Längsflanschen (43,44) versehen sind, an denen Zapfen (45) und zugeordnete Öffnungen (46) ausgebildet sind.

6. Hubvorrichtung nach Anspruch 3, dadurch gekennzeichnet, daß die Gleitbuchsen (32,33) mittels jeweils eines Ringbundes (50) zwischen der benachbarten Stirnseite (36) des Tragrohres (31) und dem benachbarten Anschlag (47,48) der Tragbüchse (34) axial gehalten sind.

7. Hubvorrichtung nach Anspruch 1, dadurch gekennzeichnet, daß die Gleitbuchsen (32,33) mit Preßsitz oder Haftsitz in dem Tragrohr (31) gehalten sind.

8. Hubvorrichtung nach Anspruch 1, dadurch gekennzeichnet, daß das Tragrohr (31) aus Metall besteht.

9. Führungsbüchse für eine Hubvorrichtung nach dem Oberbegriff des Anspruches 1, dadurch gekennzeichnet, daß die Führungsbüchse (25) ein zentrales Tragrohr (31) aufweist, in dem im Abstand voneinander Gleitbuchsen (32,33) angeordnet sind, und das von einer Tragbüchse (34) umgeben ist, die im Führungsrohr (1) gehalten ist.

10. Führungsbüchse nach Anspruch 9, dadurch gekennzeichnet, daß die Tragbüchse (34) aus zwei identischen, jeweils einstückigen Halbbüchsen (39,40) besteht.

11. Führungsbüchse nach Anspruch 10, dadurch gekennzeichnet, daß die Halbbüchsen (39,40) im Bereich ihrer axialen Enden radial nach innen vorspringende Anschläge (47,48) aufweisen, gegen die das Tragrohr (31) mit den Gleitbuchsen (32,33) axial spielfrei anliegt.

12. Führungsbüchse nach Anspruch 11, dadurch gekennzeichnet, daß mindestens ein Anschlag (48) axial elastisch nachgiebig ausgebildet ist.

13. Führungsbüchse nach Anspruch 10, dadurch gekennzeichnet, daß die Halbbüchsen (39,40) mit Längsflanschen (43,44) versehen sind, an denen Zapfen (45) und zugeordnete Öffnungen (46) ausgebildet sind.

14. Führungsbüchse nach Anspruch 11, dadurch gekennzeichnet, daß die Gleitbuchsen (32,33) mittels jeweils eines Ringbundes (50) zwischen der benachbarten Stirnseite (36) des Tragrohres (31) und dem benachbarten Anschlag (47,48) der Tragbüchse (34) axial gehalten sind.

15. Führungsbüchse nach Anspruch 9, dadurch gekennzeichnet, daß die Gleitbuchsen (32,33) mit Preßsitz oder Haftsitz in dem Tragrohr (31) gehalten sind.

16. Führungsbüchse nach Anspruch 9, dadurch gekennzeichnet, daß das Tragrohr (31) aus Metall besteht.

## Claims

1. Lockable elevating mechanism for the continuous adjustment of seats, table tops or similar furniture components with a guide tube (1) connectable to a pedestal (4) and with a length-adjustable, lockable gas spring (8) whose piston rod (10) is axially firmly but removably connected to a bottom plate (15) of the guide tube (1), whose housing (9) can be axially firmly, but basically removably connected to the seat or the table top in the area opposite the piston rod (10), whose housing (9) possibly surrounded by an additional tube (20) is guided laterally fixed and axially slidable by means of a guide sleeve (25) held in the guide tube (1), and which has an activating rod (26) for length adjustment of the gas spring (8), characterized in that the guide sleeve (25) has a central carrying tube (31) in which slide sleeves (32, 33) are arranged at a distance and which is surrounded by a carrying sleeve (34) held in the guide tube (1).

2. Elevating mechanism according to claim 1, characterized in that the carrying sleeve (34) consists of two identical one-piece semi-sleeves (39, 40).

3. Elevating mechanism according to claim 2, characterized in that the semi-sleeves (39, 40) have abutments (47, 48) extending radially inwards in the area of their axial ends, against which the carrying tube (31) with the slide sleeves (32, 33) rests without axial play.

4. Elevating mechanism according to claim 3, characterized in that at least one abutment (48) is made axially elastically resilient.

5. Elevating mechanism according to claim 2, characterized in that the semi-sleeves (39, 40) are provided with longitudinal flanges (43, 44) which have tangs (45) and matching openings (46).

6. Elevating mechanism according to claim 3, characterized in that the slide sleeves (32, 33) are each held axially by means of a ring collar (50) between the adjacent face (36) of the carrying tube (31) and the adjacent abutment (47, 48) of the carrying sleeve (34).

7. Elevating mechanism according to claim 1, characterized in that the slide sleeves (32, 33) are held with pressure fit or adhesion fit in the carrying tube (31).

8. Elevating mechanism according to claim 1, characterized in that the carrying tube (31) consists of metal.

9. Guide sleeve for an elevating mechanism according to the generic part of claim 1, characterized in that the guide sleeve (25) has a central carrying tube (31), in which slide sleeves (32, 33) are arranged at a distance from each other and which is surrounded by a carrying sleeve (34), which is held in the guide tube (1).

10. Guide sleeve according to claim 9, characterized in that the carrying sleeve (34) consists of two identical one-piece semi-sleeves (39, 40).

11. Guide sleeve according to claim 10, characterized in that the semi-sleeves (39, 40) have abutments (47, 48) extending radially inwards in the area of their axial ends, against which the carrying tube (31) with the slide sleeves (32, 33) abuts without axial play.

12. Guide sleeve according to claim 11, characterized in that at least one abutment (48) is made axially elastically resilient.

13. Guide sleeve according to claim 10, characterized in that the semisleeves (39, 40) are provided with longitudinal flanges (43, 44) on which tangs (45) and matching openings (46) are formed.

14. Guide sleeve according to claim 11, characterized in that the slide sleeves (32, 33) are each axially held by means of a ring collar (50) between the adjacent face (36) of the carrying tube (31) and the adjacent abutment (47, 48) of the carrying sleeve (34).

15. Guide sleeve according to claim 9, characterized in that the slide sleeves (32, 33) are held with pressure fit or adhesion fit in the carrying tube (31).

16. Guide sleeve according to claim 9, characterized in that the carrying tube (31) consists of metal.

## Revendications

1. Dispositif de levage blocable pour le réglage continu de sièges, de dessus de tables ou de parties de meubles similaires, comportant un tube de guidage (1) pouvant être lié à un châssis de base (4), et un ressort à gaz (8) mobile en longueur et blocable, la tige de piston (10) de ce ressort étant assemblée solidairement en direction axiale, mais amovible, avec une plaque de fond (5) du tube de guidage (1), le corps (9) du ressort étant, dans la zone située à l'opposé de la tige de piston (10), assemblé solidairement en direction axiale bien que de façon essentiellement amovible avec le siège ou le dessus de table, ce corps (9), entouré le cas échéant par un tube supplémentaire (20), étant guidé dans le tube de guidage (1) pour coulisser en direction axiale sans possibilité de déplacement latéral au moyen d'un fourreau de guidage (25) maintenu dans le tube, un poussoir de manoeuvre (26) étant prévu pour le déplacement en longueur du ressort à gaz (8), caractérisé en ce que le fourreau de guidage (25) comporte un tube porteur central (31) dans lequel des douilles de glissement (32, 33) sont disposées à distance l'une de l'autre et qui est entouré par une douille porteuse (34) maintenue dans le tube de guidage (1).

2. Dispositif de levage selon la revendication 1, caractérisé en ce que la douille porteuse (34) est constituée de deux demi-douilles identiques (39, 40) formant chacune une seule pièce.

3. Dispositif de levage selon la revendication 2, caractérisé en ce que les demidouilles (39, 40) comportent, dans la zone de leurs extrémités axiales, des butées (47, 48) en saillie radialement vers l'intérieur, le tube porteur (31) muni des douilles de glissement (32, 33) reposant contre ces butées sans jeu axial.

4. Dispositif de levage selon la revendication 3, caractérisé en ce qu'au moins une butée (48) est constituée pour se déformer élastiquement en direction axiale.

5. Dispositif de levage selon la revendication 2, caractérisé en ce que les demidouilles (39, 40) sont munies de rebords longitudinaux (43, 44) sur lesquels sont formés des tétons (45) et des ouvertures associées (46).

6. Dispositif de levage selon la revendication 3, caractérisé en ce que les douilles de glissement (32, 33) sont maintenues en direction axiale au moyen d'une collerette annulaire respective (50) entre la face frontale voisine (36) du tube porteur (31) et la butée voisine (47, 48) de la douille porteuse (34).

7. Dispositif de levage selon la revendication 1, caractérisé en ce que les douilles de glissement (32, 33) sont maintenues dans le tube porteur (31) à ajustement pressé ou à ajustement adhérent.

8. Dispositif de levage selon la revendication 1, caractérisé en ce que le tube porteur (31) est constitué en métal.

9. Fourreau de guidage pour un dispositif de levage selon le préambule de la revendication 1, caractérisé en ce que le fourreau de guidage (25) comporte un tube porteur central (31) dans lequel des douilles de glissement (32, 33) sont disposées à distance l'une de l'autre, ce tube porteur étant entouré par une douille porteuse (34) maintenue dans le tube de guidage (1).

10. Fourreau de guidage selon la revendication 9, caractérisé en ce que la douille porteuse (34) est constituée de deux demi-douilles identiques (39, 40) formant chacune une seule pièce.

11. Fourreau de guidage selon la revendication 10, caractérisé en ce que les demidouilles (39, 40) comportent, dans la zone de leurs extrémités axiales, des butées (47, 48) en saillie radialement vers l'intérieur, le tube porteur (31) muni des douilles de glissement (32, 33) reposant contre ces butées sans jeu axial.

12. Fourreau de guidage selon la revendication 11, caractérisé en ce qu'au moins une butée (48) est constituée pour se déformer élastiquement en direction axiale.

13. Fourreau de guidage selon la revendication 10, caractérisé en ce que les demidouilles (39, 40) sont munies de rebords longitudinaux (43, 44) sur lesquels sont formés des tétons (45) et des ouvertures associées (46).

14. Fourreau de guidage selon la revendication 11, caractérisé en ce que les douilles de glissement (32, 33) sont maintenues en direction axiale au moyen d'une collerette annulaire respective (50) entre la face frontale voisine (36) du tube porteur (31) et la butée voisine (47, 48) de la douille porteuse (34).

15. Fourreau de guidage selon la revendication 9, caractérisé en ce que les douilles de glissement (32, 33) sont maintenues dans le tube porteur (31) à ajustement pressé ou à ajustement adhérent.

16. Fourreau de guidage selon la revendication 9, caractérisé en ce que le tube porteur (31) est constitué en métal.
